# EUROPÄISCHE PATENTSCHRIFT

(11) **EP 0 864 404 B1**
(45) Veröffentlichungstag und Bekanntmachung des Hinweises auf die Patenterteilung: **17.12.2003**
(21) Anmeldenummer: 98103778.1
(22) Anmeldetag: 04.03.1998
(51) Int. Cl.: B26F 1/24

(54) **Verfahren und Vorrichtung zum Perforieren von Zuschnitten aus Flachmaterial**
Method and apparatus for the perforation of flat material blanks
Méthode ainsi que dispositif pour la perforation de pièces obtenues d'un matériau plat

(30) Priorität: 13.03.1997 DE 19710350
(43) Veröffentlichungstag der Anmeldung: 16.09.1998
(73) Patentinhaber: Faustmann, Heinz, 63773 Goldbach (DE)
(72) Erfinder: Faustmann, Heinz, 63773 Goldbach (DE)
(74) Vertreter: Zapfe, Hans, Dipl.-Ing.

(56) Entgegenhaltungen:
- EP-A- 0 322 697
- CH-A- 550 057
- DE-A- 1 479 389
- DE-A- 2 204 855
- DE-A- 3 935 687
- FR-A- 1 009 796
- GB-A- 997 683
- US-A- 2 127 960
- US-A- 3 119 295
- US-A- 3 214 502
- US-A- 4 216 690

## Beschreibung

Die Erfindung betrifft ein Verfahren zum Perforieren von einzelnen Zuschnitten eines Flachmaterials aus der Gruppe Leder, Kunstleder, Schaumstoffe, Papier, Filterpapier, Karton und Folien nach dem Oberbegriff des Patentanspruchs 1 und eine Vorrichtung hierfür nach dem Oberbegriff des Patentanspruchs 6.

Perforationsverfahren dienen dazu, Flachmaterial entweder luft- und dampfdurchlässig, d.h. atmungsaktiv, zu machen, oder z.B. Filterpapieren eine bestimmte Filtercharakteristik zu verleihen. Hauptanwendungsgebiete sind Bezugsmaterialien für Fahrzeugsitze, Teile für Schuhe, Handschuhe, Bekleidungsstücke und Filterpapiere.

Bei einem bekannten Verfahren ohne Niederhalter wird das Flachmaterial als endloses Band in gespanntem Zustand durch einen Walzenspalt zwischen Nadelwalzen und Stützwalzen hindurchgeführt. Bei der Rotation der Nadelwalzen dringen die Perforationsnadeln in das gespannte FlachMaterial ein, und das Flachmaterial wird durch den Weitertransport, d.h. durch die Zugspannung des Bandes aus Flachmaterial wieder von den Perforationsnadeln abgezogen. Dieses Verfahren versagt jedoch bei Material, das nicht als Endlosband zur Verfügung steht: Abschnitte dieses Materals würden sich auf den Nadelwalzen aufwickeln und das Verfahren zum Erliegen bringen.

Durch die US-A-4 653 366 ist es bekannt, einzelne, regelmäßige, z.B. mit Rechteckumfang geformte Zuschnitte durch eine Nadelwalze zu perforieren und dabei die Zuschnitte zunächst durch eine Führungswalze mit zwei festen Flanschen genau positioniert auf ein endloses Förderband zu fördern. Um dabei ein Aufwickeln der Zuschnitte auf der Nadelwalze zu verhindern, sind zwischen der Nadelwalze und den auf dem Förderband liegenden Zuschnitten parallele und an beiden Ende befestigte, endliche Stahlbänder angeordnet, die mit der Nadelwalze durch Druckmittelantriebe heb- und senkbar sind und von den Nadeln nicht durchdrungen werden können. Dies hat den Nachteil, daß die Nadelreihen an den vielen Stellen der Stahlbänder unterbrochen sein müssen, so daß sich perforierte Streifen mit nicht perforierten Streifen in den Zuschnitten abwechseln. Die durchschnittliche Nadel- und Perforationsdichte pro Flächeneinheit ist also gering und für viele Fälle nicht ausreichend. Für eine gleichmäßig verteilte Perforation von Zuschnitten mit unregelmäßigem Umfang ist die bekannte Vorrichtung weder vorgesehen noch geeignet, weil nicht verhindert werden kann, daß die Nadeln Randteile der Zuschnitte zwischen den Stahlbändern nach oben herausziehen, was zu einem Blockieren der Vorrichtung führen kann.

Durch die DE 42 01 411 A1 ist es bekannt, Papierbögen o.dgl. mittels zweier endloser Förderketten, zwischen denen Greiferwagen angeordnet sind, einzeln durch eine Stanzstation zu führen und anschließend mittels eines endlosen Niederhalterbandes zu Glättungszwecken vor der Ablage über einen mit Unterdruck beaufschlagten Saugkasten zu führen. Dabei liegt jedoch das Niederhalterband zwischen den Papierbögen und der Deckwand des Saugkastens, um ein Hineinziehen der Bögen in den Saugkasten zu verhindern. Das Niederhalterband müßte infolgedessen eigentlich "Hochhalteband" heißen. Eine Nadelwalze ist nicht vorhanden, ebensowenig ein Endlosband, das durch die Stanzstation hindurchgeführt wird. Anregungen zur weiteren Ausgestaltung einer Perforationsmaschine werden nicht gegeben.

Durch die FR 1 009 796 A ist es bekannt, daß Leder für Luft durchlässig und für Wasser zumindest teilweise undurchlässig ist. Die Schrift befaßt sich mit dem Problem, diese Eigenschaften auch bei Lederersatzstoffen und bei Gummi zu erzeugen. Dies geschieht durch eine Gruppierung feinster Nadeln, die bei einem diskontinuierlichen Verfahren an Zuschnitten entweder in einer Stanzplatte oder bei einem kontinuierlichen Verfahren an Endlosfolien in einer Nadelwalze angeordnet sind. Ein Niederhalterband ist in keinem der Fälle vorgesehen. Vielmehr sind in beiden Fällen unterhalb der Nadeln ein Gitter und eine Vakuum-Saugvorrichtung angeordnet, durch die das Folienmaterial von den Nadeln abgezogen wird. Das Verfahren versagt jedoch für Leder und/oder einzelne Folienabschnitte, die mit Abständen kontinuierlich zu- und abgeführt werden, weil das Vakuum beim Überlaufen der Zwischenräume zwischen den Folienabschnitten über die Vakuum-Saugvorrichtung zusammenbricht: Die Ränder würden sich hochstellen, und die Folienabschnitte würden auf die Nadelwalzen aufgewickelt, wodurch das kontinuierliche Verfahren zum Stillstand käme.

Der gesamte übrige Stand der Technik liegt vom Erfindungsgegenstand weiter ab. Keine der Druckschriften offenbart ein Niederhalterband, das die einzelnen Werkstücke aus Flachmaterial ganzflächig gegen hochkrempeln und Aufwickeln auf die Nadelwalze hält und aus einem Material besteht, das von den Nadeln durchdrungen werden kann. Dies ist zu unterscheiden von umlaufenden Niederhaltern aus Stahl mit vorgefertigten Perforationen, die erhebliche Synchronisationsprobleme aufwerfen und bei hoher Nadeldichte pro Flächeneinheit nicht verwendet werden können.

Durch die CH 550 057 A ist es bekannt, plastisch verformbare Bahnen, insbesondere solche aus unvulkanisierten Rohlaufstreifen für die Runderneuerung von Fahrzeugreifen aus einer Kautschukmischung, vorübergehend zu dem Zwecke zu perforieren, daß Einschlüsse aus Luft und Wasserdampf beim Aufbringen entweichen können, worauf die Perforationen beim Vulkanisieren durch vollständiges Verfließen des Materials wieder verschlossen werden. Derartige Rohlaufstreifen sind verhältnismäßig dick, da sie auch noch mit einer Profilierung versehen werden müssen, die eine Tiefe von mehreren Millimetern, z.B. 8 bis 10 mm, haben muß, da der Gesetzgeber am Ende der Laufzeit eine Mindestprofiltiefe von 1 bis 2 mm vorschreibt, ohne daß die aus Textilfäden bestehende Karkasse des Reifens sichtbar wird. Zu diesem Zweck werden zwei parallele, mechanisch synchronisierte, umlaufende Paare von grobgliedrigen Endlosketten (Rollenketten) verwendet, die durch Winkelstücke und mit Bohrungen versehene Stahlplatten verbunden sind und die Bahnen auf beiden Seiten begleiten.

Auf einer Seite der Bahnen sind die beabstandeten Stahlplatten mit eingeschraubten Nadeln versehen und auf der gegenüberliegenden Seite mit gleichfalls beabstandeten Stahlplatten mit konischen Durchtrittsbohrungen für die Nadeln. Da die Nadeln bei ihrem Umlauf auf gekrümmten Bahnen eine Schwenkbewegung ausführen, wird gefordert, daß entweder die Rollenketten mit den Nadeln auf linearen Bahnen oder solchen mit sehr großen Krümmungsradien geführt werden, oder daß die Rollenketten mit den Nadeln im Perforationsbereich auf linearen Bahnen und die zu perforierenden Materialstreifen auf einer schwach gekrümmten Bahn geführt werden. Für die Anwendung von mit Nadeln dicht bestückten Nadelwalzen werden keine Angaben gemacht, auch ermöglicht die bekannte Vorrichtung keine engmaschige Perforation von Bahnen großer Breite, sondern nur von endlosen Streifen geringer Breite. Für eine extrem feine Perforation von unregelmäßigen Produkten aus Kunststoffen, Leder und Lederersatzstoffen zur Erzeugung einer Atmungsaktivität ist die bekannte und sehr aufwendig konstruierte Maschine weder vorgesehen noch geeignet. So ist die Anordnung der Perforationsnadeln sehr grob, allein bedingt durch deren Verschraubung in den Stahlplatten bzw. Verbindungselementen und die Verwendung von Kontermuttern an den Enden der Perforationsnadeln. Es sind z.B. nur vier Perforationsnadeln in je einer Reihe für die gesamte Reifenbreite vorgesehen.

Die DE 22 04 855 A befaßt sich mit dem Perforieren von thermoplastischen Endlosfolien, insbesondere zum Herstellen von "Autohimmeln" aus Verbundwerkstoffen mit Textilfasern, durch örtliches Ausschmelzen der Folie im Lochbereich mittels beheizter Nadeln und offenbart außer diskontinuierlichen Verfahren auch ein kontinierliches Verfahren mit einer beheizten Nadelwalze und einer diese exzentrisch umgebenden hohlen Lochwalze mit einem wesentlich größeren Durchmesser, die eine Abstreiferfunktion hat. Zwischen dieser Lochwalze und einer stationären planen Auflagefläche wird die Folie gleitend geführt, so daß die Nadeln nicht in diese Auflageplatte eindringen können und eine zuverlässige Perforation nicht gewährleistet ist. Mit kalten, d.h. unbeheizten, Nadeln kann ein solches Verfahren nicht durchgeführt werden. Auch für endliches Material wie Zuschnitte ist die bekannte Vorrichtung nicht geeignet, da ein Förderband für das Folienmaterial nicht vorhanden ist und dieses Folienmaterial selbst die Transportfunktion übernehmen muß. Dabei muß die Flächenverteilung der Bohrungen derjenigen der Flächenverteilung der Nadeln angepaßt sein und es muß eine mechanische Synchronisation herbeigeführt werden, wodurch die Vorrichtung entsprechend aufwendig konstruiert sein muß. Auch die als zwingend beschriebene Beheizung der Nadeln auf eine Temperatur oberhalb des Schmelzpunktes des Kunststoffes und die als vorteilhaft beschriebene Vorheizung der Folie auf eine Temperatur unterhalb des Schmelzpunktes des Kunststoffes erfordert umfangreiche Anforderungen an den Bau und Betrieb einer solchen Vorrichtung. Als Universalmaschine für das wahlweise Perforieren von unregelmäßigen Produkten aus Kunststoffen, Leder und Lederersatzstoffen zur Erzeugung einer Atmungsaktivität ist die bekannte und sehr aufwendig konstruierte Maschine weder vorgesehen noch geeignet.

Der Erfindung liegt daher die Aufgabe zugrunde, ein einfaches Perforationsverfahren und eine einfache Vorrichtung anzugeben, mit denen auch endliche und unregelmäßige bzw. ungleichförmige Abschnitte des zu perforienden Materials mit gleichmäßiger Verteilung der Perforationslöcher und hoher Lochdichte pro Flächeneinheit perforiert werden können, ohne daß eine Blockierung des Perforationsvorganges erfolgt.

Die Lösung der gestellten Aufgabe erfolgt bei dem Verfahren nach dem Oberbegriff des Patentanspruchs 1 erfindungsgemäß durch die Merkmale im Kennzeichen dieses Anspruchs und bei der Vorrichtung nach dem Oberbegriff des Patentanspruchs 6 erfindungsgemäß durch die Merkmale im Kennzeichen dieses Anspruchs.

Ein solches Verfahren und eine solche Vorrichtung können mit besonderem Vorteil bei Leder und Zuschnitten daraus angewandt werden, denn dieses Material kommt aus natürlichen Gründen nur in endlichen Größen vor. Das Verfahren wird mit kontinuierlichem Durchlauf der Zuschnitte durchgeführt. Allein mittels der Nadelwalze(n) wird das Niederhalterband synchron mit den Zuschnitten durch den Walzenspalt der mindestens einen Nadelwalze geführt.

Ein solches Niederhalterband - von begrenzter Länge - kann von einer Vorratsrolle abgezogen, in gespanntem Zustand durch den Walzenspalt zwischen der mindestens einen Nadelwalze und den auf der Fördereinrichtung transportierten Zuschnitten geführt und danach zur erneuten und insbesondere vielfachen Verwendung wieder auf einer Aufnahmerolle aufgewickelt werden.

Alternativ ist es möglich, das Niederhalterband als Verbrauchsmaterial zu verwenden und es beispielsweise mit den Zuschnitten zu verkleben, um dünnes Leder widerstandsfähiger zu machen worauf dann der Verbund wieder in einzelne Zuschnitte zerlegt wird.

Es ist jedoch besonders vorteilhaft, wenn das Niederhalterband als Endlosband ausgeführt ist und mehrfach mit der Transportgeschwindigkeit der Zuschnitte durch den Wirkungsbereich der mindestens einen Nadelwalze, d.h. durch den Walzenspalt geführt wird.

Als Material für solche Niederhalterbänder können Textilbänder, insbesondere Gewebebänder, verwendet werden, die eine ausreichende Standzeit gegenüber den Perforationsnadeln aufweisen.

Eine solche Vorrichtung eignet sich als Universalvorrichtung auch für das Perforieren von Endlosmaterial mit hoher und gleichmäßiger Lochdichte, während sich umgekehrt Vorrichtungen nach dem Stande der Technik nicht für die Perforation von unregelmäßigen bzw. ungleichförmigen Zuschnitten eignen. Es sind mit dem Erfindungsgegenstand durch eine entsprechende Anzahl von Perforationsnadeln ohne weiters Lochdichten mit einer einzigen Nadelwalze bis zu 50 Löchern pro Quadratzentimeter zu erreichen.

Die Wirkung des Niederhalterbandes ist dann besonders vorteilhaft, wenn vor der ersten und hinter der letzten Nadelwalze je eine Führungswalze angeordnet ist, durch die das Niederhalterband auf den Zuschnitten gehalten wird. Durch dieses Mittel wird der Umschlingungswinkel der Nadelwalzen kleinstmöglich gehalten und das Niederhalterband geschont.

Zwei Ausführungsbeispiele des Erfindungsgegenstandes werden nachfolgend anhand der Figuren 1 und 2 näher erläutert:

Es zeigen, jeweils in einer Seitenansicht:
- Figur 1: eine Vorrichtung mit einem endlichen Niederhalterband und
- Figur 2: eine Vorrichtung analog Figur 1, jedoch mit einem endlosen Niederhalterband.

In Figur 1 ist ein Maschinengestell 1 dargestellt, auf dem sich eine Fördereinrichtung 2 befindet, die als endloses Förderband 3 ausgebildet ist. Dieses wird über zwei Umlenkwalzen 4 und 5 und drei Stützwalzen 6 geführt und besteht aus einem zugfesten Material, von dem zumindest die äußere Oberfläche weich ausgebildet ist und beispielhaft aus einem Schaumstoff, einem Vlies oder aus Filz besteht. Die Lagerböcke, Antriebe und Spannvorrichtungen sind der Einfachheit halber nicht dargestellt.

über den Stützwalzen 6 befindet sich achsparallel je eine Nadelwalze 7. Die Zahl der Nadelwalzen ist variabel und richtet sich nach dem geforderten Grad der Perforationsdichte, die bei den gezeigten drei Nadelwalzen hinter der letzten Nadelwalze 7 beispielsweise 150 Löcher pro Quadratzentimeter betragen kann.

Die Stützwalzen 6 und die Nadelwalzen 7 bilden zwischen sich je einen Walzenspalt 8, durch den - in der Reihenfolge von unten nach oben gesehen - das Förderband 3, die Zuschnitte 9 und ein Niederhalter in Form eines endlichen Niederhalterbandes 10 hindurchgeführt werden. Dieses Niederhalterband 10 kommt von einer Vorratsrolle 11 und wird auf einer Aufnahmerolle 12 wieder aufgewickelt, die beide in einem Tragrahmen 13 gelagert sind. Durch Antrieb und Bremsung (beides nicht gezeigt) wird das Niederhalterband 10 um die Umlenkwalzen 14 unter Zugspannung gehalten.

Vor der ersten und hinter der letzten Nadelwalze 7, vorteilhaft auch und hinter jeder Nadelwalze 7, wird das Niederhalterband 10 durch Führungswalzen 15 und 16 abwärts und waagrecht gespannt auf den Zuschnitten 9 gehalten, wobei naturgemäß die Perforationsnadeln auch das Niederhalterband durchdringen. Die Zuschnitte 9 werden am linken Ende der Fördereinrichtung 2 aufgelegt und fallen in perforiertem Zustand in einen Aufnahmebehälter 17.

Die Figur 2, in der gleiche Bezugszeichen verwendet werden, unterscheidet sich dadurch von Figur 1, daß ein endloses Niederhalterband 10a verwendet wird, das durch Horizontalverschiebung der rechten Umlenkwalze 14 durch eine Spannvorrichtung 18 gespannt gehalten wird, die durch einen Doppelpfeil angedeutet ist. Die Dickenverhältnisse und die Nadellängen sind übertrieben dargestellt.

### Bezugszeichenliste:

- 1: Maschinengestell
- 2: Fördereinrichtung
- 3: Förderband
- 4: Umlenkwalze
- 5: Umlenkwalze
- 6: Stützwalzen
- 7: Nadelwalzen
- 8: Walzenspalte
- 9: Zuschnitte
- 10: endliches Niederhalterband
- 10a: endloses Niederhalterband
- 11: Vorratsrolle
- 12: Aufnahmerolle
- 13: Tragrahmen
- 14: Umlenkwalzen
- 15: Führungswalze
- 16: Führungswalze
- 17: Aufnahmebehälter
- 18: Spannvorrichtung

## Patentansprüche

1. Verfahren zum Perforieren von einzelnen Zuschnitten (9) eines Flachmaterials aus der Gruppe Leder, Kunstleder, Schaumstoffe, Papier, Filterpapier, Karton und Folien mit hoher Lochdichte pro Flächeneinheit durch mindestens eine umlaufende Nadelwalze (7) mit Perforationsnadeln, wobei die Zuschnitte (9) durch eine endlose Fördereinrichtung (2) in den Wirkungsbereich der mindestens einen Nadelwalze geführt und durch mindestens eine Niederhaltevorrichtung von den Perforationsnadeln abgezogen werden, **dadurch gekennzeichnet, daß** die Zuschnitte (9) durch ein synchron mit der Fördereinrichtung (2) bewegtes Niederhalterband (10, 10a) an der Fördereinrichtung (2) gehalten werden und daß das Niederhalterband aus einem Material besteht, das für die Perforationsnadeln durchlässig ist.

2. Verfahren nach Anspruch 1, **dadurch gekennzeichnet, daß** als Niederhalterband (10, 10a ) ein Textilband verwendet wird.

3. Verfahren nach Anspruch 2, **dadurch gekennzeichnet, daß** als Niederhalterband (10, 10a ) ein Gewebeband verwendet wird.

4. Verfahren nach Anspruch 1, **dadurch gekennzeichnet, daß** das Niederhalierband (10, 10a) durch den Wirkungsbereich der mindestens einen Nadelwalze (7) geführt wird.

5. Verfahren nach Anspruch 1, **dadurch gekennzeichnet, daß** das Niederhalterband (10a) als Endlosband ausgeführt ist und mehrfach mit der Transportgeschwindigkeit der Zuschnitte (9) durch den Wirkungsbereich der mindestens einen Nadetwalze (7) geführt wird.

6. Vorrichtung zum Perforieren von einzelnen Zuschnitten (9) von Flachmaterial aus der Gruppe Leder, Kunstleder, Schaumstoffe und Folien mit hoher Lochdichte pro Flächeneinheit mit einer Fördereinrichtung (2) für das Flachmaterial, mit mindestens einer Nadelwalze (7) mit Perforationsnadeln und mit mindestens einer Niederhaltevorrichtung, die zwischen der Fördereinrichtung (2) und der mindestens einen Nadelwalze (7) angeordnet ist und durch die die einzelnen Zuschnitte (9) von den Perforationsnadeln abziehbar sind. **dadurch gekennzeichnet, daß** die Niederhaltevorrichtung als Niederhalterband (10, 10a) ausgebildet ist, dessen Material für die Perforationsnadeln durchlässig ist und das synchron mit den Zuschnitten (9) durch einen Walzenspalt (8) zwischen der mindestens einen Nadelwalze (7) und der Fördereinrichtung (2) hindurchführbar ist.

7. Vorrichtung nach Anspruch 6, **dadurch gekennzeichnet, daß** das Niederhalterband (10, 10a) ein Textilband ist.

8. Vorrichtung nach Anspruch 7, **dadurch gekennzeichnet, daß** das Niederhalterband (10, 10a) ein Gewebeband ist.

9. Vorrichtung nach Anspruch 6, **dadurch gekennzeichnet, daß** das Niederhatterband (10a) als Endlosband ausgeführt ist.

10. Vorrichtung nach Anspruch 6, **dadurch gekennzeichnet, daß** vor der ersten und mindestens hinter der letzten Nadelwalze (7) je eine Führungswalze (15, 16) angeordnet ist, durch die das Niederhalterband (10, 10a) auf den Zuschnitten (9) haltbar ist.

## Claims

1. Method for perforating separate cut sections (9) of flat material from the group including leather, artificial leather, foams, paper, filter paper, card and foil, with a high punched-hole density per surface unit, by means of at least one rotating spiked roller (7) with perforating pins, the cut sections (9) being passed through a continuous conveyor system (2) into the operating area of the at least one spiked roller, and being pulled away from the perforating pins by at least one holding-down device, **characterised in that** the cut sections (9) are held on the conveyor system (2) by means of a holding-down belt (10, 10a) which is moved synchronously with the conveyor system (2), and that the holding-down belt is made of a material which allows the perforating pins to pass through it.

2. Method as in Claim 1, **characterised in that** a textile belt is used as the holding-down belt (10, 10a).

3. Method as in Claim 2, **characterised in that** a woven fabric belt is used as the holding-down belt (10, 10a).

4. Method as in Claim 1, **characterised in that** the holding-down belt (10, 10a) is passed through the operating area of the at least one spiked roller (7).

5. Method as in Claim 1, **characterised in that** the holding-down belt (10a) is in the form of a continuous belt, and is passed repeatedly through the operating area of the at least one spiked roller (7) at the same speed as that at which the cut sections (9) are conveyed.

6. Apparatus for perforating separate cut sections (9) of flat material from the group including leather, artificial leather, foams, paper, filter paper, card and foil, with a high punched-hole density per surface unit, having a conveyor system (2) for the flat material, at least one spiked roller (7) with perforating pins, and at least one holding-down device, which is positioned between the conveyor system (2) and the at least one spiked roller (7), and by means of which the separate cut sections (9) can be pulled away from the perforating pins, **characterised in that** the holding-down device is in the form of a holding-down belt (10, 10a), the material of which allows the perforating pins to pass through, and which can be passed, synchronously with the cut sections (9), through a roller gap (8) between the at least one spiked roller (7) and the conveyor system (2).

7. Apparatus as in Claim 6, **characterised in that** the holding-down belt (10, 10a) is a textile belt.

8. Apparatus as In Claim 7, **characterised in that** the holding-down belt (10, 10a) is a woven fabric belt.

9. Apparatus as in Claim 6, **characterised in that** the holding-down belt (10a) is in the form of a continuous belt.

10. Apparatus as in Claim 6, **characterised in that** a guide roller (15, 16) is positioned in each case in front of the first, and at least following the last, spiked roller (7), by means of which guide roller the holding-down belt (10, 10a) can be held down on to the cut sections (9).

## Revendications

1. Procédé pour perforer des flans individuels (9) d'un matériau plat du groupe comprenant le cuir, les imitations de cuir, les produits en mousse, le papier, le papier-filtre, le carton et les films, avec une forte densité de trous par unité de surface à l'aide d'au moins un cylindre à aiguilles (7) en rotation avec des aiguilles de perforation, dans lequel les flans (9) sont guidés par un dispositif de convoyage sans fin (2) jusque dans la zone d'action dudit au moins un cylindre à aiguilles, et sont tirés depuis les aiguilles de perforation par au moins un dispositif de maintien vers le bas, **caractérisé en ce que** les flans (9) sont maintenus sur le dispositif de convoyage (2) par une bande de maintien vers le bas (10, 10a) déplacée de manière synchrone avec le dispositif de convoyage (2), et **en ce que** la bande de maintien vers le bas est réalisée en un matériau qui laisse traverser les aiguilles de perforation.

2. Procédé selon la revendication 1, **caractérisé en ce que** l'on utilise une bande textile à titre de bande de maintien vers le bas (10, 10a).

3. Procédé selon la revendication 2, **caractérisé en ce que** l'on utilise une bande de tissu à titre de bande de maintien vers le bas (10, 10a).

4. Procédé selon la revendication 1, **caractérisé en ce que** la bande de maintien vers le bas (10, 10a) est guidée à travers la zone d'action dudit au moins un cylindre à aiguilles (7).

5. Procédé selon la revendication 1, **caractérisé en ce que** la bande de maintien vers le bas (10a) est réalisée sous forme de bande sans fin et est guidée plusieurs fois à la vitesse de transport des flans (9) à travers la zone d'action dudit au moins un cylindre à aiguilles (7).

6. Appareil pour perforer des flans individuels (9) en matériau plat du groupe comprenant le cuir, les imitations de cuir, les produits en mousse et des films avec une forte densité de trous par unité de surface, comprenant un dispositif de convoyage (2) pour le matériau plat, au moins un cylindre à aiguilles (7) avec des aiguilles de perforation, et au moins un dispositif de maintien vers le bas, lequel est agencé entre le dispositif de convoyage (2) est ledit au moins un cylindre à aiguilles (7) et au moyen duquel les flans individuels (9) peuvent être tirés depuis les aiguilles de perforation, **caractérisé en ce que** le dispositif de maintien vers le bas est réalisé sous forme de bande de maintien vers le bas (10, 10a) dont le matériau laisse traverser les aiguilles de perforation, et qui est susceptible d'être passé de manière synchrone avec les flans (9) à travers un entrefer de cylindre (8) entre ledit au moins un cylindre à aiguilles (7) et le dispositif de convoyage (2).

7. Appareil selon la revendication 6, **caractérisé en ce que** la bande de maintien vers le bas (10, 10a) est une bande textile.

8. Appareil selon la revendication 7, **caractérisé en ce que** la bande de maintien vers le bas (10, 10a) est une bande de tissu.

9. Appareil selon la revendication 6, **caractérisé en ce que** la bande de maintien vers le bas (10a) est réalisée sous forme de bande sans fin.

10. Appareil selon la revendication 6, **caractérisé en ce que** devant le premier cylindre à aiguilles (7) et au moins derrière le dernier cylindre à aiguilles (7) est agencé un cylindre de guidage respectif (15, 16) au moyen duquel la bande de maintien vers le bas (10, 10a) est susceptible d'être maintenue sur les flans (9).
